# DEMANDE DE BREVET EUROPEEN

(11) **EP 1 798 609 A2**
(43) Date de publication de la demande: **20.06.2007**
(21) Numéro de dépôt: 06022760.0
(22) Date de dépôt: 01.11.2006
(51) Int. Cl.: G04B 18/02

(54) **Dispositif mécanique de mise au repère de l'échappement d'un organe réglant**

(30) Priorité: 14.12.2005 CH 19732005
(71) Demandeur: PATEK PHILIPPE SA, 1228 PLAN LES OUATES (CH)
(72) Inventeur: Rochat, Pierre-Maurice, 1341 L'Orient (CH)
(74) Mandataire: Micheli & Cie SA

(57) **Abrégé**

Dispositif mécanique de mise au repère de l'échappement d'un organe réglant comprenant un balancier inertiel et un spiral de longueur fixe dont l'extrémité extérieure est solidaire d'un piton. Ce dispositif comporte un porte-piton mobile (10), pivoté sur un coq (4) concentriquement à l'axe (3) du balancier (1), présentant un bras (14) radial soumis à une action élastique de rappel (18) tendant à l'appuyer contre une butée micrométrique réglable (22,23) portée par le coq.

## Description

La présente invention se rapporte aux organes réglant à échappement comprenant un échappement, un balancier et un ressort spiral et plus particulièrement à un dispositif mécanique de mise au repère de l'échappement de manière à ce qu'au point mort, ou position d'équilibre, le centre de la cheville de plateau soit sur l'axe ancre-balancier pour que les fonctions de l'échappement soient symétriques par rapport à la position d'équilibre.

Le dispositif mécanique de mise au repère selon l'invention est plus particulièrement destiné aux organes réglant comprenant un balancier à réglage inertiel et un spiral dont l'extrémité intérieure est fixée rigidement à une virole de l'axe du balancier tandis que l'extrémité extérieure du ressort spiral est, elle, fixée rigidement à un piton porté par un porte-piton déplaçable angulairement concentriquement à l'axe du balancier. Le porte-piton mobile est pivoté à frottement dur sur une partie du coq ou pont de balancier concentrique à l'axe de balancier.

Dans ce type de construction la mise au repère s'effectue manuellement soit directement soit indirectement.

Cette mise au repère est effectuée directement manuellement lorsque l'horloger modifie à la main la position angulaire du porte-piton sur le coq pour placer l'extrémité extérieure du spiral dans une position telle que la cheville de plateau entraînée par le balancier soit, dans la position d'équilibre du balancier, dans l'axe ancre-balancier. Un tel réglage est peu précis et difficile à réaliser par une personne qui n'est pas hautement qualifiée.

Cette mise au repère est effectuée indirectement manuellement lorsque l'horloger actionne en rotation un excentrique pivoté dans le coq et agissant sur le porte-piton. Pour entraîner cet excentrique en rotation, l'horloger doit avec un outil, généralement un tournevis, appuyer fortement sur l'excentrique pour éviter tout dérapage de l'outil. Cette pression se répercute sur la partie du coq comportant le pivot du balancier qui est en porte à faux et peut entraîner un endommagement de ce palier.

Le dispositif mécanique de mise au repère de l'échappement selon l'invention tend à obvier aux inconvénients précités et a pour but un réglage fin, mécanique et sans effort, donc pouvant être très précis, de la position angulaire du porte-piton sur le coq d'un système régulateur à balancier inertiel et ceci sans risque d'endommager le palier de balancier.

Le dessin annexé illustre schématiquement et à titre d'exemple une forme d'exécution du dispositif mécanique de mise au repère de l'échappement d'un régulateur à balancier inertiel.
La figure 1 est une vue générale de dessus en perspective illustrant le balancier inertiel et son spiral, le coq ou pont de balancier ainsi que le dispositif mécanique de mise au repère de l'échappement.
La figure 2 est une vue générale de dessous en perspective du coq et du dispositif mécanique de mise au repère de l'échappement.
La figure 3 est une vue générale de dessus en perspective prise sous un autre angle que la figure 1 du coq et du dispositif mécanique de mise au repère.
La figure 4 est une vue éclatée du coq et des diverses pièces constituant le dispositif mécanique de mise au repère.
La figure 5 illustre une vue générale de dessus en perspective similaire à la figure 3 montrant une variante de la butée réglable déterminant la position angulaire du porte-piton mobile.

La présente invention dont une forme d'exécution est illustrée au dessin concerne un dispositif mécanique de mise au repère de l'échappement d'un organe réglant comportant un balancier inertiel et un spiral de longueur fixe.

Comme on le voit clairement sur la figure 1 le balancier 1 est du type inertiel et comporte des masselottes 2 réglables permettant de modifier l'inertie du balancier 1 en fonction de leur position angulaire dans le but de régler finement la fréquence d'oscillation du balancier. Ce balancier 1 est solidaire d'un axe de balancier 3 pivoté dans des paliers dont seul celui porté par le coq 4 ou pont de balancier est représenté au dessin. Cet axe de balancier 3 porte une virole 5 à laquelle l'extrémité intérieure du spiral 6 est fixée. L'extrémité extérieure du spiral 6 est fixée sur un piton 7 fixé à l'aide d'une plaque de piton 8 et de vis 9 sur un porte-piton mobile 10. Ce porte-piton mobile 10 est pivoté à frottement dur sur un bossage 12 que comporte la face inférieure du coq concentriquement au palier 13 de ce coq 4 recevant l'extrémité supérieure de l'axe de balancier 3. Le porte-piton mobile 10 comporte encore un bras 14 sur lequel est vissé un correcteur de porte-piton 15. Ce correcteur de porte-piton 15 se déplace dans une ouverture 16 que comporte le coq 4. Ce correcteur 15 comporte une partie supérieure située au-dessus de la surface supérieure du coq 4.

L'extrémité libre du bras 14 du porte-piton 10 repose sur une nervure 17 du coq 4, nervure 17 qui s'étend dans un logement que comporte l'extrémité libre du correcteur de porte-piton 15. Ainsi le bras 14 du porte-piton 10 est maintenu dans son plan lors de ses oscillations angulaires dues au mouvement de pivotement imprimé au porte-piton 10 concentriquement à l'axe de balancier 3.

Le dispositif mécanique de mise au repère comporte outre le porte-piton mobile 10 et son piton 7 solidaire de l'extrémité extérieure du spiral 6, un ressort de rappel 18 en col de cygne dont le talon 19 est fixé sur le coq 4 à l'aide de vis 20 et dont l'extrémité libre 21 prend appui contre une première face latérale du correcteur de porte-piton 15 tendant à déplacer ce dernier en direction du talon 19 du ressort de rappel 18.

Dans l'exemple illustré le ressort 18 est disposé et fixé sur la face supérieure du coq 4 et son extrémité libre est en contact avec la partie supérieure de la première face latérale du correcteur 15.

Le talon 19 du ressort de rappel 18 en col de cygne comporte un taraudage dans lequel est vissée une vis micrométrique 22 dont l'extrémité 23 constitue une butée réglable contre laquelle le correcteur de porte-piton 15 est appliqué par sa seconde face latérale, opposée à la première, sous l'action du ressort de rappel 18. La vis micrométrique 22 est à frottement gras ou dur dans son taraudage pour éviter que des chocs ou vibrations puissent modifier sa position une fois la mise au repère effectuée. Bien entendu d'autres moyens de blocage de cette vis micrométrique 22 peuvent être prévus tel un matage du filetage, un frein de filet élastique ou un filetage forcé (diamètre ou pas du taraudage et de la vis légèrement différents), etc.

Grâce à cette vis micrométrique 22 la mise au repère de l'échappement, par déplacement angulaire de l'extrémité du spiral 6, peut se faire de façon précise, très fine et surtout sans imprimer d'efforts ou de forces importantes sur le coq 4 évitant ainsi tout risque d'endommager les paliers dans lesquels pivote l'axe de balancier 3.

Grâce au bras de levier introduit par le bras 14 du porte-piton 10 et au filetage fin de la vis micrométrique 22 un réglage très précis de la mise au repère peut être effectué très facilement et sans avoir recours à la main d'oeuvre hautement qualifiée d'un régleur, l'intervention d'un ouvrier qualifié est suffisante.

Dans des variantes d'exécution du dispositif mécanique de mise au repère on peut prévoir que l'action élastique de rappel exercée sur le correcteur 15 du porte-piton 10 soit réalisée par un ressort différent ou une action élastique différente que celle d'un ressort à col de cygne par exemple un ressort à lame ou un ressort à boudin. Dans ces cas le talon 19 ne sert qu'au vissage de la vis 22.

De nombreuses variantes et réalisations pratiques différentes du dispositif mécanique de mise au repère peuvent être envisagées, toutes on en commun un porte-piton mobile pivoté sur le coq concentriquement à l'axe de balancier et comportant un bras sensiblement radial soumis à une action élastique de rappel tendant à l'appuyer contre une butée réglable portée par le coq.

Dans la variante illustrée à la figure 5 la vis micrométrique 22, 23 constituant la butée réglable contre laquelle vient buter le correcteur 15 est remplacée par une came escargot 24 pivotant autour d'un axe 25 perpendiculaire au plan du coq 4 et dont la périphérie externe sert de butée audit correcteur. Cette came escargot 24 est pivotée sur le coq 4 et une vis 25 permet de fixer la position angulaire de cette came 24 par rapport au coq 4. Dans l'exemple illustré la came escargot 24 est solidaire d'un disque 26 muni de repères 27 permettant d'apprécier la position de la came 24 par rapport au coq 4. Dans cette exécution le correcteur de porte-piton 15 comporte une extrémité 15a en forme de palpeur appliquée contre la périphérie externe de la came escargot 24 par un ressort 18 fixé sur le coq 4 par son talon 19.

Dans une telle réalisation le réglage de la mise au repère est également aisé et précis et peut être effectué par un ouvrier qualifié et non obligatoirement par un régleur.

Il est évident que d'autres variantes de réalisation de la butée réglable contre laquelle vient s'appuyer le correcteur peuvent être envisagées sans sortir du cadre de la protection revendiquée.

Un autre avantage du dispositif mécanique de mise au repère de l'échappement selon l'invention réside dans le fait que le porte-piton est pivoté sous le coq, donc côté balancier et spiral du coq, ce qui facilite la fixation de l'extrémité extérieure du spiral sur le piton. De plus, la face supérieure du coq qui est visible une fois le mouvement d'horlogerie terminé, présente un aspect décoratif original avec l'ouverture du coq, le correcteur, son ressort de rappel et la butée réglable, la vis micrométrique ou came escargot par exemple, ce qui est toujours très prisé pour les montres haut de gamme et de collection.

## Revendications

1. Dispositif mécanique de mise au repère de l'échappement d'un organe réglant comprenant un balancier inertiel (1) et un spiral (6) de longueur fixe dont l'extrémité extérieure est solidaire d'un piton fixé sur un coq (4) **caractérisé par le fait qu'**il comporte un porte-piton mobile (10), pivoté sur le coq (4) concentriquement à l'axe (3) du balancier (1), présentant un bras (14) sensiblement radial soumis à une action élastique de rappel (18) tendant à l'appuyer contre une butée réglable (22, 23) portée par le coq.

2. Dispositif selon la revendication 1, **caractérisé par le fait que** le porte-piton mobile (10) est pivoté sur un bossage (12) que comporte la surface inférieure du coq (4).

3. Dispositif selon la revendication 1 ou la revendication 2, **caractérisé par le fait que** le bras (14) du porte-piton (10) porte un correcteur de porte-piton (15).

4. Dispositif selon les revendications 2 et 3, **caractérisé par le fait que** le correcteur de porte-piton (15) se déplace dans une ouverture (16) que présente le coq (4) et comporte une partie située au-dessus de la surface supérieure du coq (4).

5. Dispositif selon l'une des revendications précédentes, **caractérisé par le fait que** l'action élastique (18) agissant sur le correcteur (15) est constituée par un ressort dont le talon (19) est fixé sur la surface supérieure du coq et dont l'extrémité libre (21) s'appuie sur une première face latérale du correcteur (15).

6. Dispositif selon l'une des revendications précédentes, **caractérisé par le fait que** la butée réglable est constituée par une vis micrométrique (22), vissée dans un support fixé sur le coq (4), dont l'extrémité libre est au contact d'une face latérale du bras (14) du porte-piton mobile (10) ou d'une seconde face latérale du correcteur (15).

7. Dispositif selon la revendication 6, **caractérisé par le fait que** la vis micrométrique (22) est vissée dans le talon (19) du ressort (18) en col de cygne.

8. Dispositif selon la revendication 6 ou la revendication 7, **caractérisé par le fait qu'**il comporte un blocage de la vis micrométrique (22) dans sa position de réglage désirée, par matage, par un frein de filet élastique ou par un filet forcé.

9. Dispositif selon l'une des revendications 1 à 5, **caractérisé par le fait que** la butée réglable est constituée par une came escargot (24) pivotée autour d'un axe (25) perpendiculaire au plan du coq (4) et contre la surface périphérique externe de laquelle vient buter une face latérale du bras (14) du porte-piton mobile (10) ou d'une extrémité du correcteur (15) en forme de palpeur (15a).

10. Dispositif selon la revendication 9, **caractérisé par le fait qu'**il comporte un dispositif de blocage de la position angulaire de la came escargot (24) par rapport au coq (4).
